# EUROPÄISCHE PATENTSCHRIFT

(11) **EP 1 577 259 B1**
(45) Veröffentlichungstag und Bekanntmachung des Hinweises auf die Patenterteilung: **10.08.2011**
(21) Anmeldenummer: 05003992.4
(22) Anmeldetag: 24.02.2005
(51) Int. Cl.: B67C 3/26

(54) **Füllventil mit Gassperre**
Filling-head with gas barrier
Tête de remplissage avec barrière à gaz

(30) Priorität: 17.03.2004 DE 102004013211
(43) Veröffentlichungstag der Anmeldung: 21.09.2005
(73) Patentinhaber: KHS GmbH, 44143 Dortmund (DE)
(72) Erfinder: Krulitsch, Dieter Rudolf, 55545 Bad Kreuznach (DE)

(56) Entgegenhaltungen:
- EP-A- 0 546 347
- FR-A- 1 229 174

## Beschreibung

Die Erfindung bezieht sich auf ein Füllventil zum Abfüllen von Flüssigkeiten in Behälter wie Flaschen, Dosen und dergleichen gemäß Oberbegriff des Anspruchs 1. Eine gattungsgemäße Vorrichtung wird in der EP 546 347 gezeigt.

Insbesondere bezieht sich die Erfindung auf das Abfüllen von feststoffhaltigen Flüssigkeiten sowie fruchtfleischhaltigen Getränken und solche, die beispielsweise Pulpe, Zellen, Fasern oder andere Inhaltsstoffe enthalten. Hierbei kann vorgesehen sein, dass die Getränke unter Freistrahlfüllung und ohne Anpressung des Behälters gegen abdichtende Elemente des Füllventils vorzugsweise gegendrucklos abgefüllt werden.
Füllventile mit Gassperren werden vorwiegend zum Abfüllen von CO²-haltigen Flüssigkeiten, die aus einem Druckbehälter in die mit dem Füllorgan verbundene Flasche eingeleitet wird, eingesetzt. Dabei wird vor dem eigentlichen Füllbeginn ein Druckausgleich zwischen der Flasche und dem Druckbehälter vorgenommen, so dass die Flüssigkeit auf Grund des geodätischen Gefälles in die Flasche einfließen kann. Während dieses Vorganges wird das in der Flasche befindliche Gegendruckgas im Austausch mit der Flüssigkeit in den eigentlichen Gasraum zurückgedrängt. Dazu dient ein Rückgasrohr, welches mit der unteren Stirnseite die Begrenzung des eigentlichen Füllvorganges bestimmt, sobald die Flüssigkeit diese Stirnseite erreicht hat.
Dadurch ist ein Austausch des Gases zurück in den Druckbehälter nicht mehr möglich. Allerdings besteht bei derartigen Füllorganen die Gefahr, dass die oberhalb des Flüssigkeitsspiegels anstehende Gasmenge durch den noch geöffneten Flüssigkeitskanal hochperlt und ein Nachlaufen der unterhalb des Ventilsitzes anstehenden Flüssigkeit verursacht. Um diesem Mangel abzuhelfen, hat man bereits vorgeschlagen, den Ventilsitz als Siphon auszubilden und den Ventilkörper mit einer Sperrglocke zu versehen, die mit ihrem unteren Rand in die Sperrflüssigkeit eintaucht. Abgesehen von einer hier feststellbaren geringfügigen Leistungsverminderung beinhaltet diese Ausführung den Nachteil, dass sowohl die den Siphon-Kanal bildende Nut als auch der Sperrglockenring sehr tief ausgelegt sein müssen. Dieses ist darauf zurückzuführen, dass die Sperrglocke ständig mit dem Ventilkörper des Flüssigkeitsventils in Schließ- und Öffnungsstellung bewegt wird. Da vorwiegend in der Öffnungsstellung eine Siphon-Wirkung notwendig ist, muss deshalb der Ring mindestens so lang sein, dass er auch in dieser Stellung ausreichend in der Sperrflüssigkeit eintaucht. Ein weiterer Nachteil dieser bekannten Ausgestaltung ergibt sich durch die je nach Öffnungsstellung unterschiedliche Position des unteren Sperrringes, wodurch ständig unterschiedliche Verhältnisse der Durchtrittquerschnitte für die abzufüllende Flüssigkeit auftreten. Dieses hat wiederum entsprechend unterschiedliche Füllhöhen der gefüllten Flaschen zur Folge. Hinzu kommt, dass besondere konstruktive Maßnahmen, die unter Berücksichtigung der Oberflächenspannung der jeweils abzufüllenden Flüssigkeit einen größeren Fließquerschnitt zulassen könnten, durch die ständig veränderte Stellung und den dadurch hervorgerufenen Grenzschichtenwechsel der Flüssigkeit nicht eingegliedert werden können.
Bei einer weiteren bekannten Ausführung sind zusätzlich zur Erhöhung der Durchtrittsquerschnitte für die abzufüllende Flüssigkeit Löcher am Anfang der Sperrglocke vorgesehen. Diese Löcher müssen jedoch, sollen sie zur Wirkung kommen, aus dem eigentlichen Siphonbereich in den Bereich des Abfüllkanals abgehoben werden, so dass zwingend ein in axialer Richtung beweglicher Siphonteil vorgesehen sein muss (DE- PS 11 62 711).
Aus der DE-AS 1 122 394 ist ferner ein Füllventil zum Abfüllen von Flüssigkeiten bekannt geworden, bei welchem im Bereich des Austrittsquerschnittes zusätzlich eine Scheibe angeordnet ist, die radial verlaufende Öffnungsschlitze aufweist. Eine solche Scheibe vermindert den freien Durchschnittsquerschnitt erheblich. Trotz der Radialschlitze kann, sofern diese ihre eigentliche Wirkung erzielen sollen, der Durchschnittsquerschnitt nicht wesentlich vergrößert werden.
Aus der DE-AS 14 32 312 ist eine Konstruktion ohne Sperrglocke bekannt, die mit einem unter Federeinwirkung höhenbeweglich gelagerten Rückstauorgan mit Eingliederung eines Ringspaltes die Gassperre bildet.
Aus der DE-PS 27 27 723 ist weiterhin eine Konstruktion bekannt, bei der die Glocke ortsfest am Füllorgan befestigt ist.
Die unübliche Konstruktionsweise schafft aber ebenfalls Nachteile, beispielsweise dadurch, dass die Glocke nicht mehr mit dem Ventilkörper montierbar ist.
Bei Füllelementen, bei denen die Flüssigkeit durch ein Röhrchen bis auf den Flaschenboden geleitet wird, verschließt die in der Flasche ansteigende Flüssigkeit die Öffnung des Gaskanals für das Rückgas. Es ist daher möglich, die Füllhöhe in der Flasche durch die Höhenlage dieser Öffnung des Gaskanals zu bestimmen.
Bei füllrohrloser Ausführung des Füllelementes, wobei die Flüssigkeit aus dem Füllelement frei nach unten austritt , ist diese Art Begrenzung nicht gegeben, da das im Flaschenhals befindliche Gas nicht am Entweichen aus der Flasche gehindert wird. Es besteht für das aus der Flasche entweichende Gas, aber auch für die umgebende Luft die Möglichkeit, durch die, im Füllelement befindliche Flüssigkeitssäule in den Gasraum des Füllers hochzusteigen. Die Flasche würde also, wie bereits eingangs beschrieben, überfüllt werden.

Um dieses zu verhindern, hat man z. B. in den Fließweg der Flüssigkeit ein engmaschiges Drahtgeflecht eingelegt, das eine absolut sichere Trennung zwischen Flüssigkeit und Gas herbeiführt. Das Gas ist - aufgrund der zwischen den einzelnen Drähten herrschenden Oberflächenspannung - nicht in der Lage, durch dieses Drahtgeflecht nach oben durchzuperlen.
Die Anordnung eines solchen engmaschigen Drahtgeflechts hat den Nachteil, dass nur klare Flüssigkeiten abgefüllt werden können, da im Getränk enthaltene Fruchtsaftteilchen, Fasern, Pulpe, Zellen und dergleichen in kürzester Zeit zur Belegung der Oberfläche des Drahtgeflechtes führen und damit eine einwandfreie Abfüllung verhindern würden.

Die der Erfindung zugrunde liegende Aufgabe besteht nun darin, insbesondere für die Abfüllung fruchtfleischhaltiger Getränke und solcher Getränke, die Pulpe, Zellen oder andere Inhaltsstoffe enthalten, eine ausreichende Gassperre zu schaffen, wobei dennoch ein möglichst großer Durchschnittsquerschnitt für die abzufüllende Flüssigkeit und deren möglichst tropf- und spritzfreie Einleitung in die jeweiligen Behälter gewährleistet sein soll.
Diese der Erfindung zugrunde liegende Aufgabe wird bei einem Füllventil der eingangs genannten Art dadurch gelöst, dass die Gassperre als ein in den Flüssigkeitskanal einsetzbares Durchflusselement ausgebildet ist, dessen Durchflussöffnung aus einer Vielzahl miteinander zusammenwirkender und in Durchflussrichtung verlaufender Spaltkanäle besteht.
Weitere Merkmale der Erfindung ergehen aus den verbleibenden Ansprüchen sowie der nachfolgenden Beschreibung.
Mit der vorgeschlagenen Ausgestaltung werden die vorgenannten Nachteile vermieden. Durch die spezielle Ausbildung der Gassperre tritt aus dieser selbst bei einem geschlossenen Füllventil keine Füllflüssigkeit aus, obwohl der gesamte Raum über der unteren Stirnseite des Durchflusselementes, also die eigentliche Gassperre und auch der obere Raum zwischen dem in Schließstellung befindlichen Ventil und der oberen Stirnseite der Gassperre komplett mit Füllgut gefüllt ist. Darüber hinaus wird durch das Zusammenwirken der Spaltkanäle, die mit ihren offenen Enden aneinandergrenzen und einen zu allen Kanälen offenen Durchtrittsquerschnitt bilden, eine besonders vorteilhafte Strömungsführung auch bei einer Freistrahlabfüllung erreicht. Dabei bleibt der Füllgutstrahl auch bei einem sich ändernden Volumenstrom laminar und stabil, was insbesondere bei der Freistrahlabfüllung Spritzer und ein Nachtropfen verhindert.

Im Nachfolgenden wird die Erfindung anhand eines in der Zeichnung dargestellten Ausführungsbeispiels näher erläutert. In der Zeichnung zeigt
- Fig. 1: einen Längsschnitt durch ein geeignetes Füllventil zum Abfüllen von Flüssigkeiten,
- Fig. 2: einen Querschnitt durch die eigentliche Gassperre und
- Fig. 3: eine Gassperre mit vergrößerten Spaltkanälen, ebenfalls im Querschnitt.

Bei dem in Figur 1 dargestellten Ausführungsbeispiel handelt es sich um ein vereinfacht dargestelltes Freistrahl-Füllventil 1, bei welchem die zu befüllenden Behälter während des Füllvorganges auf Abstand zu dem Füllstutzen oder der eigentlichen Austrittsebene 2 der Füllflüssigkeit verbleiben. Das Füllventil 1 besteht aus einem Ventilgehäuse 3 mit einem durch einen Ventilkörper 4 verschließbaren Flüssigkeitskanal 5. Oberhalb des Ventilkörpers 4 ist dessen Verstellvorrichtung 6 angeordnet. In dem unteren Ende des Flüssigkeitskanals 5 befindet sich eine Gassperre 7. Diese ist austauschbar an dem Füllstutzen gehalten. Die Gassperre 7 ist als mit dem Flüssigkeitskanal 5 verbundenes Durchflusselement 8 ausgebildet und weist eine Vielzahl von parallel zur Durchflussrichtung verlaufender Spaltkanäle 9 auf. Diese Spaltkanäle 9 beginnen vorzugsweise an dem Innenmantel 10 des Durchflusselementes 8 und reichen von diesem soweit in den Raum der Durchflussöffnung 11, bis sie an den angrenzenden weiteren offenen Spaltkanal 12 stoßen bzw. in diesen übergehen. Auf diese Weise bilden alle Spaltkanäle 9, 12 eine sich im Querschnitt ausdehnende gemeinsame Öffnung.
Gemäß der in Figur 2 im Querschnitt dargestellten Gassperre 7 sind die Spaltkanäle aus vier rechtwinklig zueinander ausgerichteten Seiten 13 - 16 in den Raum der Durchflussöffnung 11 gerichtet und bilden auf diese Weise eine nach allen Spaltkanälen 9, 12 hin hindernisfreie Öffnung. Bei einer so gewählten geometrischen Öffnung treffen die Spaltkanäle 9, 12 rechtwinklig aufeinander. Es ist aber auch eine andere geometrische Anordnung, beispielsweise von drei Seiten ausgehend, denkbar, so dass die Spaltkanäle 9, 12 winklig ineinander übergehen.

Die Spaltkanäle werden zweckmäßig durch vom Innenmantel der Durchflussöffnung 11 ausgehende und auf Abstand angeordnete Rippen 17 gebildet. Diese verlaufen, wie aus Figur 1 ersichtlich, vom oberen Anfang 18 in Richtung des Zentrums schräg (Schräge 19) nach unten, wodurch u.a. aufgrund des sich ausbildenden Trichtereffektes eine besonders vorteilhafte Selbstreinigung des Innenraumes und der Spaltkanäle bei der Abfüllung fruchtfleischhaltiger Getränke oder Feststoffe aufweisender Flüssigkeiten eintritt. Im Ausführungsbeispiel entspricht der schräge Verlauf der Rippen 17 etwa der halben Länge der gesamten Rippenlänge. Je nach Abfüllprodukt und Aufgabenstellung sind auch andere Längenverhältnisse denkbar. Anstelle einer Schräge können auch runde, parabelförmige oder auf andere vorteilhafte Weise geformte Ausbildungen oder diese auch im Wechsel untereinander vorgesehen sein. Vorzugsweise sind die Spaltbreiten S einander gleich, sodass eine besonders ruhige und turbulenzfreie Durchströmung des Füllgutes gewährleistet ist. Für unterschiedliche Flüssigkeiten können, wie Figur 3 zeigt, andere Spalt- und/oder Rippenbreiten eingesetzt werden.

Von besonderer Bedeutung für die Gestaltung der Rippen 17 ist, dass die Rippen 17 und mit ihnen auch die an ihren oberen Enden angeordneten Schrägen 19 im freien Raum enden und dabei einen Abstand von anderen Rippen 17 einhalten, welcher in etwa der Spaltbreite s entspricht. Dadurch, dass die Rippen 17 im freien Raum enden, wird ein sicheres Abführen der im Füllgut enthaltenen Feststoffe gewährleistet, wodurch der Selbstreinigungseffekt positiv unterstützt und eine eventuelle Verstopfung der Gassperre sicher vermieden wird.

## Patentansprüche

1. Füllventil zum Abfüllen von Flüssigkeiten in Behälter wie Flaschen, Dosen und dergleichen mit einem verschließbaren Flüssigkeitskanal (5) und einer diesem zugeordneten Gassperre (7),
**dadurch gekennzeichnet, dass**
die Gassperre (7) als ein mit dem Flüssigkeitskanal (5) zusammenwirkendes Durchflusselement (8) ausgebildet ist, wobei das Durchflusselement mehrere rippenartige Elemente (17) umfasst, welche in Richtung der Achse des Durchflusselementes ausgerichtet sind, so dass zwischen den rippenartigen Elementen spaltförmige Kanäle, nachfolgende Spaltkanäle (9, 12) genannt, gebildet werden.

2. Füllventil nach Anspruch 1, **dadurch gekennzeichnet, dass** die rippenartigen Elemente (17) mit einer ersten Kante, der Haltekante, an der Innenwandung (10) der Durchflussöffnung (11) befestigt oder verbunden sind, und eine freie Kante aufweisen, die der ersten Kante, der Haltekante, gegenüberliegt.

3. Füllventil nach Anspruch 1 oder 2, **dadurch gekennzeichnet, dass** die rippenartigen Elemente (17) zueinander parallel ausgerichtet sind.

4. Füllventil nach einem der voranstehenden Ansprüche, **dadurch gekennzeichnet, dass** die rippenartigen Elemente (17) Grupper bilden, wobei sich die Gruppen **dadurch** auszeichnen, dass die rippenartigen Elemente (17) einer Gruppe senkrecht zu den rippenartigen Elementen der direkt benachbarten Gruppe stehen.

5. Füllventil nach einem der voranstehenden Ansprüche, **dadurch gekennzeichnet, dass** sich gegenüberliegend zu den freien Kanten der rippenartigen Elemente (17), ein zu allen Spaltkanälen (9, 12) hin offener Raum gebildet wird.

6. Füllventil nach einem der voranstehenden Ansprüche, **dadurch gekennzeichnet, dass** die rippenartigen Elemente (17) in Strömungsrichtung am oberen Anfang (18) mindestens teilweise eine Schräge (19) aufweisen.

7. Füllventil nach Anspruch 6, **dadurch gekennzeichnet, dass** die Schräge (19) der rippenartigen Elemente (17) vom Innenmantel (10) der Durchflussöffnung (11) ausgeht.

8. Füllventil nach einem der beiden Ansprüche 6 oder 7, **dadurch gekennzeichnet, dass** die Schräge (19) in Achsrichtung etwa der halben Länge des rippenartigen Elements (17) entspricht.

9. Füllventil nach einem der Ansprüche 6 bis 8, **dadurch gekennzeichnet, dass** alle rippenartigen Elemente (17) identische oder unterschiedliche Schrägen (19) aufweisen.

10. Füllventil nach einem der Ansprüche 6 bis 9, **dadurch gekennzeichnet, dass** die identischen oder unterschiedlichen Schrägen (19) als Rundung oder Parabel ausgebildet sind.

11. Füllventil nach einem der Ansprüche 6 bis 10, **dadurch gekennzeichnet, dass** die rippenartigen Elemente (17) in ihrer Gesamtheit ein trichterförmiges Gebilde ausbilden.

## Claims

1. A filling head for filling liquids into containers, such as bottles, cans and the like, comprising a closable liquid channel (5) and a gas barrier (7) associated therewith, **characterized in that** the gas barrier (7) is implemented as a flow-through member (8) working together with the liquid channel (5), the flow-through member comprising a plurality of rib-like members (17) aligned in the direction of the axis of the flow-through member so that gap-shaped channels, hereinafter referred to as gap channels (9, 12), are formed between the rib-like members.

2. Filling head according to claim 1, **characterized in that** the rib-like members (17) are fixed or connected to a first edge, i.e., the supporting edge, at the inner wall (10) of the flow-through opening (11) and have a free edge opposite the first edge, i.e., the supporting edge.

3. Filling head according to claim 1 or 2, **characterized in that** the rib-like members (17) are aligned so as to be mutually parallel.

4. Filling head according to any one of the preceding claims, **characterized in that** the rib-like members (17) form groups, the groups being featured **in that** the rib-like elements (17) of one group are perpendicular to the rib-like members of the directly adjacent group.

5. Filling head according to any one of the preceding claims, **characterized in that** a chamber, which is free toward all gap channels (9, 12), is formed opposite the free edges of the rib-like elements (17).

6. Filling head according to any one of the preceding claims, **characterized in that** the rib-like members (17) have at least partly a slanted section (19) in the flow direction at the upper start (18).

7. Filling head according to claim 6, **characterized in that** the slanted section (19) of the rib-like members (17) starts from the inner wall (10) of the flow-through opening (11).

8. Filling head according to either claim 6 or 7, **characterized in that** the slanted section (19) equals approximately one-half of the length of the rib-like members (17) in the axial direction.

9. Filling head according to any one of claims 6 to 8, **characterized in that** all rib-like members (17) comprise identical or different slanted sections (19).

10. Filling head according to any one of claims 6 to 9, **characterized in that** the identical or different slanted sections (19) are realized in the form of a rounded portion or a parabola.

11. Filling head according to any one of claims 6 to 10, **characterized in that** the rib-like members (17) in their entirety form a funnel-shaped structure.

## Revendications

1. Vanne de remplissage pour le soutirage de liquides vers des récipients, tels que des bouteilles, des boîtes ou éléments similaires, comportant un conduit de liquide (5) apte à être fermé et une barrière aux gaz (7) associée à ce dernier,
**caractérisée en ce que**
la barrière aux gaz (7) est réalisée sous la forme d'un élément d'écoulement (8) coopérant avec le conduit de liquide (5), l'élément d'écoulement comportant plusieurs éléments en formes de en forme de nervures (17) qui sont orientés vers l'axe de l'élément d'écoulement, de telle sorte qu'entre les éléments en forme de nervures se forment des conduits en forme de fente, dénommés ci-après conduits en fente (9, 12).

2. Vanne de remplissage selon la revendication 1, **caractérisée en ce que** les éléments (17) en forme de nervures sont fixés ou reliés avec une première arête, l'arête de fixation, à la paroi intérieure (10) de l'ouverture d'écoulement (11), et comportent une arête libre, qui est située en regard de la première arête, à savoir l'arête de fixation.

3. Vanne de remplissage selon la revendication 1 ou 2, **caractérisée en ce que** les éléments (17) en forme de nervures sont disposés parallèlement entre eux.

4. Vanne de remplissage selon l'une quelconque des revendications précédentes, **caractérisée en ce que** les éléments (17) en forme de nervures forment des groupes, lesdits groupes **se caractérisant par le fait que** les éléments (17) en forme de nervures d'un groupe sont perpendiculaires aux éléments en forme de nervures du groupe directement adjacent.

5. Vanne de remplissage selon l'une quelconque des revendications précédentes, **caractérisée en ce qu'**un espace ouvert vers tous les conduits en fente (9, 12) est formé en regard des arêtes libres des éléments (17) en forme de nervures.

6. Vanne de remplissage selon l'une quelconque des revendications précédentes, **caractérisée en ce que** les éléments (17) en forme de nervures, au niveau de l'origine (18) supérieure, par référence au sens d'écoulement, comportent au moins partiellement une pente (19).

7. Vanne de remplissage selon la revendication 6, **caractérisée en ce que** la pente (19) des éléments (17) en forme de nervures part de la paroi périphérique intérieure (10) de l'ouverture d'écoulement (11).

8. Vanne de remplissage selon la revendication 6 ou 7, **caractérisée en ce que** la pente (19) dans la direction axiale correspond sensiblement à la moitié de la longueur des éléments (17) en forme de nervures.

9. Vanne de remplissage selon l'une quelconque des revendications 6 à 8, **caractérisée en ce que** tous les éléments (17) en forme de nervures comportent des pentes (19) identiques ou différentes.

10. Vanne de remplissage selon l'une quelconque des revendications 6 à 9, **caractérisée en ce que** les pentes (19) identiques ou différentes sont réalisées sous forme d'arrondis ou de paraboles.

11. Vanne de remplissage selon l'une quelconque des revendications 6 à 10, **caractérisée en ce que** les éléments (17) en forme de nervures dans leur ensemble forment une structure en forme d'entonnoir.
